# EUROPÄISCHE PATENTSCHRIFT

(11) **EP 4 045 851 B1**
(45) Veröffentlichungstag und Bekanntmachung des Hinweises auf die Patenterteilung: **28.02.2024**
(21) Anmeldenummer: 20797405.6
(22) Anmeldetag: 16.10.2020
(51) Int. Cl.: F23N 1/00

(54) **VERFAHREN ZUR STEUERUNG EINER VERBRENNUNGSEINRICHTUNG**
METHOD FOR CONTROLLING A COMBUSTOR
PROCÉDÉ DE COMMANDE D'UN DISPOSITIF DE COMBUSTION

(30) Priorität: 17.02.2020 EP 20157640
(43) Veröffentlichungstag der Anmeldung: 24.08.2022
(73) Patentinhaber: Siemens Energy Global GmbH & Co. KG, 81739 München (DE)
(72) Erfinder: DEUKER, Eberhard, 45481 Mülheim an der Ruhr (DE); KRIEGLER, Benedict, 45473 Mülheim a. d. Ruhr (DE)
(86) Internationale Anmeldenummer: PCT/EP2020/079142
(87) Internationale Veröffentlichungsnummer: WO 2021/164897

(56) Entgegenhaltungen:
- WO-A1-2013/061301
- US-A- 4 735 052
- US-A1- 2011 265 487

## Beschreibung

Die Erfindung betrifft ein Verfahren zur Steuerung einer Verbrennungseinrichtung, wobei die Erzielung einer minimalen Leistung im Vordergrund steht.

Aus dem Stand der Technik sind vielfältige Verfahren zur Steuerung einer Verbrennungseinrichtung bekannt. Diese sind in der Regel an die jeweilige Verbrennungseinrichtung angepasst und unterscheiden sich je nach Art der Verbrennungseinrichtung sowie dessen Aufgabe. Vorliegend betrachtet wird jedoch der Zustand, bei dem die Verbrennungseinrichtung mit einer möglichst geringen Leistung im zulässigen Bereich betrieben werden kann. Diesbezüglich ist es aus dem Stand der Technik bekannt, dass im Teillastbereich mit größer werdendem Abstand von der Nennleistung der relative Gehalt an Schadstoffen, insbesondere die Belastung mit Kohlenmonoxid, zunimmt. Insofern ist der Betrieb der Verbrennungseinrichtung unter Beachtung der Vorgaben für den Gehalt an Schadstoffen auf einen Mindestwert begrenzt, bei dem die Grenzwerte zuverlässig eingehalten werden.

Aus dem Stand der Technik ist es üblich, dass mittels Berechnungen sowie anhand von Laborversuchen ermittelt wird, welchen Anteil jeweilige Schadstoffe bei abnehmender Leistung aufweisen. Somit wird bei Erstellung der Regeln für die Steuerung des Verbrennungsprozesses die zuvor ermittelte minimalen Leistung als Mindestwert festgesetzt.

Aus der WO201361301A1 ist eine Gasturbinenanlage mit einem Verfahren bekannt, bei der eine Erfassung des Anteils an Kohlenmonoxid erfolgt. Hierbei umfasst die Gasturbinenanlage eine Gasturbine mit einer Brennkammer, in der im Betrieb der Gasturbine Brennstoff verbrannt wird. Die Zufuhr von Brennstoff wird hierbei anhand eines Leistungsreferenzwertes von einer Steuerungsreinrichtung geregelt. Weiterhin ist ein Erfassungsmodul vorhanden, mittels dem die Kohlenmonoxid-Konzentration ermittelt werden kann. In der Steuerungsreinrichtung wird dabei der Leistungsreferenzwertes in Abhängigkeit von der Kohlenmonoxid-Konzentration angepasst.

Mitunter ist es jedoch gewünscht, dass die Verbrennungseinrichtung mit der geringst-möglichen Leistung betrieben wird, insbesondere um einen Stillstand zu vermeiden.

Aufgabe der vorliegenden Erfindung ist daher, eine geringere Leistung als bisher üblich zu ermöglichen, bei der die gegebenen Grenzwerte für die Schadstoffe eingehalten werden.

Die gestellte Aufgabe wird durch ein erfindungsgemäßes Verfahren nach der Lehre des Anspruchs 1 sowie alternativ nach der Lehre des Anspruchs 2 gelöst. Ein weiter verbessertes erfindungsgemäßes Verfahren als Kombination des Anspruchs 1 und 2 ist im Anspruch 3 angegeben. Vorteilhafte Verfahrensschritte sind in Unteransprüchen angegeben.

Das gattungsgemäße Verfahren dient zur Steuerung eines Verbrennungsprozesses einer Verbrennungseinrichtung. Um welche Art von Verbrennungseinrichtung es sich hierbei handelt, ist zunächst unerheblich. Zumindest kann das Verfahren vorteilhaft zu Steuerung des Verbrennungsprozesses in einer Brennkammer einer Gasturbine eingesetzt werden. Erforderlich ist in jedem Fall, dass die Verbrennungseinrichtung zumindest eine Brennkammer umfasst und an dieser zumindest ein Brenner angeordnet ist. Mittels des Brenners kann der Brennstoff und die zur Verbrennung des Brennstoffes erforderliche Zuluft in die Brennkammer zur Verbrennung gefördert werden. Weiterhin ist eine Steuerungseinrichtung zur Durchführung des Verfahrens vorhanden. Hierzu ist in der Steuerungseinrichtung ein Berechnungsmodell des Verbrennungsprozesses hinterlegt. Hierbei kann bei einer vorgegebenen Leistung auf Basis des gespeicherten Berechnungsmodell ermittelt werden, ob theoretisch die Schadstoffe innerhalb eines zulässigen Bereichs liegen.

Dazu ist es erforderlich, dass ein zulässiger Grenzwert für den Anteil an Stickoxiden im Berechnungsmodell der Steuerungseinrichtung hinterlegt ist. Weiterhin ist es analog erforderlich, dass ein zulässiger Grenzwert für den Anteil an Kohlenmonoxid festgesetzt wird. Diese beiden Werte können als unveränderliche Größe definiert sein oder es kann vorgesehen sein, dass eine Anpassung an lokale Gegebenheiten möglich ist. Zum Beispiel kann es sich bei den zulässigen Grenzwerten um gesetzliche Vorgaben handeln.

Da eine exakte, vollkommen fehlerfreie Berechnung aufgrund der Vielzahl an möglichen Einflussfaktoren, z.B. Umgebungsbedingungen, sowie eine vollkommen konstante Verbrennung in der Verbrennungsreinrichtung, z.B. aufgrund von Betriebsschwankungen, nicht realistisch möglich ist, ist es erforderlich eine Toleranz zu berücksichtigen, so dass man ausgehend von dem zulässigen Grenzwert für den jeweiligen Anteil an Stickoxiden respektive an Kohlenmonoxid zu einem jeweiligen Zielwert kommt. Wird ein Zustand ermittelt, bei dem der Zielwert für einen Schadstoff vorhanden ist, so kann man zuverlässig davon ausgehen, dass der zulässige Grenzwert nicht überschritten ist.

Um den Verbrennungsprozess optimal steuern zu können, ist es weiterhin besonders vorteilhaft, wenn die Art und/oder Qualität des eingesetzten Brennstoffes bekannt ist. Hierzu ist es einerseits möglich das die Parameter hierzu als Vorgabe in der Steuerungseinrichtung eingegeben werden. Alternativ kann vorgesehen sein, dass die Art oder die Qualität des Brennstoffes vor dessen Zuführung zur Verbrennungseinrichtung gemessen bzw. ermittelt wird und das Ergebnis der Steuerungseinrichtung übermittelt wird.

Für das vorliegende Verfahren als Teil der Steuerung der Verbrennungseinrichtung ist weiterhin ein Signal zur Einstellung einer minimalen Leistung notwendig, so dass im Folgenden die Brennstoffzufuhr zur Verbrennungseinrichtung reduziert wird.

Zur Erzielung einer möglichst geringen Leistung ist erfindungsgemäß nunmehr vorgesehen, dass die Verbrennungseinrichtung eine Abluft-Messeinrichtung aufweist, mit der zumindest der Ist-Anteil eines relevanten Schadstoffes in der Abluft erfasst werden kann.

Mit dem nunmehr bekannten Ist-Anteil des einen Schadstoffes kann die Leistung der Verbrennungseinrichtung bis zum Erreichen des Zielwertes weiter reduziert werden, sofern sichergestellt ist, dass sonstige Grenzwerte zuverlässig eingehalten werden.

Während im Stand der Technik aufgrund der unbekannten Höhe der tatsächlich auftretenden Schadstoffbelastung bei der Berechnung der geringst-möglichen Brennstoffzufuhr respektive der resultierenden Leistung ein hinreichender Sicherheitsabstand zur tatsächlichen Einhaltung der Grenzwerte zu berücksichtigen und somit eine große Toleranz zwischen dem zulässigen Grenzwert und dem Zielwert notwendig ist, wird demgegenüber durch die erfindungsgemäße Verfahrensführung eine weitere Leistungsreduktion mit Verkleinerung der Toleranz möglich.

Betrachtet man nunmehr die relevanten Schadstoffe Kohlendioxid sowie Stickoxide ergeben sich drei verschiedene erfindungsgemäße Verfahren zur Erzielung einer möglichst geringen Leistung.

In einem ersten erfindungsgemäßen Verfahren wird laufend der Ist-Anteil an Stickoxiden in der Abluft gemessen. Ausgehend von dem bekannten Ist-Anteil an Stickoxiden wird in der Steuerungseinrichtung anhand des Berechnungsmodells nunmehr berechnet, ob eine Reduktion des Brennstoffes und somit der Leistung möglich ist, ohne dass der Anteil an Stickoxiden den Zielwert überschreitet. Parallel hierzu wird in der Steuerungseinrichtung anhand des Berechnungsmodells ermittelt, wie weit die Menge an Brennstoff reduziert werden kann, bis dass der Anteil an Kohlenmonoxid theoretisch den Zielwert erreicht. Aufgrund der Unkenntnis über den tatsächlichen Gehalt in der Abluft ist hier eine größere Toleranz zum zulässigen Grenzwert einzuhalten.

Analog wird in einem zweiten erfindungsgemäßen Verfahren laufend der Ist-Anteil an Kohlenmonoxid in der Abluft gemessen. Nunmehr wird ausgehend vom bekannten Ist-Anteil an Kohlenmonoxid die mögliche Reduktion des Brennstoffes respektive der Leistung in der Steuerungseinrichtung anhand des Berechnungsmodells berechnet, bis dass der Zielwert für den Anteil an Kohlenmonoxid erreicht ist. Umgekehrt zum ersten Verfahren wird parallel ermittelt, ob eine Reduktion des Brennstoffes möglich ist, ohne dass der berechnete Anteil an Stickoxiden den Zielwert überschreitet.

Im Folgenden wird nunmehr die Brennstoffzufuhr bei weiterer laufender Überwachung des Ist-Anteils an Stickoxiden (im ersten Verfahren) respektive an Kohlenmonoxid (im zweiten Verfahren) bis zur Erreichung der berechneten minimalen Brennstoffmenge reduziert. Sollte der gemessene Ist-Anteil an Stickoxiden respektive Kohlenmonoxid bereits vorher den Zielwert erreichen, wird bereits dann die Reduktion der Brennstoffzufuhr gestoppt. Somit ergibt sich in beiden Verfahren eine angenommene minimale Brennstoffzufuhr und somit minimale Leistung, bei der einer der beiden oder beide Schadstoffe Stickoxide bzw. Kohlenmonoxid den Zielwert erreicht haben. Dabei kann zuverlässig davon ausgegangen werden, dass beide zulässigen Grenzwerte eingehalten werden.

Ein drittes erfindungsgemäßes Verfahren kombiniert das erste Verfahren mit dem zweiten Verfahren, wobei die Abluft-Messeinrichtung sowohl den Ist-Anteil an Stickoxiden als auch den Ist-Anteil an Kohlenmonoxid überwachen kann. Gleichfalls wie bei den anderen Verfahren wird bei dem Signal, dass eine minimale Leistung angefahren werden soll, von der Steuerungseinrichtung anhand des Berechnungsmodells berechnet, wie weit der Brennstoff respektive die Leistung reduziert werden kann, bis einer der beiden oder beide Zielwerte erreicht wird. Da beide Werte laufend erfasst werden, kann die Toleranz für zum zulässigen Grenzwert für beide Schadstoffe relativ klein gewählt werden.

Wie zuvor wird die Brennstoffzufuhr respektive die Leistung solange reduziert, bis die zuvor berechnete minimale Brennstoffzufuhr erreicht ist. Sollte hierbei der Zustand auftreten, bei der einer der beiden gemessenen Werte für den Ist-Anteil an Stickoxiden oder an Kohlenmonoxid den Zielwert erreicht, wird die Brennstoffreduktion gestoppt.

Im einfachsten Fall wird die Berechnung der geringstmöglichen Brennstoffzufuhr einmalig durchgeführt nachdem das Signal zum Herunterfahren der Verbrennungseinrichtung auf eine minimale Leistung gegeben wurde. Besonders vorteilhaft ist es jedoch, wenn im weiteren Verlauf - solange die minimale Leistung gewünscht ist - wiederholt die Berechnung durchgeführt wird, so dass eine erneute Möglichkeit zur weiteren Absenkung der Brennstoffzufuhr bzw. der Leistung - sofern gegeben - ausgenutzt werden kann. Entsprechend wird bei erneuter Berechnung auf Basis der gegebenen Zielwerte für die Schadstoffe und des gemessenen Anteils an Stickoxiden bzw. an Kohlenmonoxid die minimale Brennstoffzufuhr erneut berechnet, bei der die Zielwerte nicht überschritten werden.

Wird aufgrund der laufenden Messung oder aufgrund einer erneuten Berechnung eine Überschreitung der zulässigen Grenzwerte festgestellt, wird die Brennstoffzufuhr erhöht. Wird demgegenüber aufgrund einer erneuten Berechnung festgestellt, dass beide Zielwerte unterschritten werden, kann eine erneute Reduktion der Brennstoffzufuhr erfolgen.

Eine erneute Berechnung kann einerseits in regelmäßigen Abständen vorgesehen sein. Beispielsweise kann die Zeitspanne derart gewählt werden, dass sich nach einer Änderung der Brennstoffzufuhr und somit der Leistung der sich hiermit ändernde Anteil an Schadstoffen auf einen im Wesentlichen konstanten Wert eingependelt hat.

Andererseits kann die laufende Messung der Stickoxide und/oder des Kohlenmonoxids zu einer erneuten Berechnung führen. Beispielsweise kann laufend ein Abgleich zwischen den gemessenen Werten und den zulässigen Grenzwerten und/oder dem Zielwert vorgenommen werden, wobei bei Erreichen einer vorgegebenen absoluten oder relativen Differenz eine erneute Berechnung zur Anpassung der Brennstoffmenge veranlasst wird. Hierbei kann vorgesehen sein, dass die Differenz bei einer Überschreitung des Zielwertes klein und demgegenüber die Differenz bei einer Unterschreitung des Zielwertes größer gewählt wird.

Ein größeres Potenzial zur Reduzierung der Brennstoffmenge wird ermöglicht, wenn die Verbrennungseinrichtung zumindest einen Hauptbrenner sowie zumindest einen Nebenbrenner umfasst. Um welche Art von Brenner es sich hierbei handeln ist zunächst unerheblich, wobei vorgesehen ist, dass diese eine unterschiedliche Verbrennungscharakteristik aufweisen. Analog wie beim Einsatz eines einzelnen Brenners bzw. eines einzelnen Brennertyps ist notwendig, dass der Hauptbrenner sowie der Nebenbrenner Brennstoff und/oder Zuluft in die Brennkammer fördern kann.

Bei Vorhandensein eines Hauptbrenners sowie eines Nebenbrenners ist es möglich, dass Berechnungsmodell dahingehend zu erweitern, dass eine Aufteilung des Brennstoffes auf den Hauptbrenner sowie den Nebenbrenner berechnet wird. Somit kann bei einer gegebenen Brennstoffmenge und der Aufteilung des Brennstoffes der zu erwartende Anteil an Kohlenmonoxid sowie der zu erwartende Anteil an Stickoxiden berechnet werden. Bei Abgleich mit den Zielwerten für Stickoxide bzw. Kohlenmonoxid kann im Folgenden wie zuvor eine minimale Brennstoffzufuhr ermittelt werden, bei der zumindest ein Ist-Anteil an Stickoxiden respektive an Kohlenmonoxid den Zielwert bei gegebener Aufteilung des Brennstoffs erreicht. Entsprechend kann, wie zuvor auch, die Brennstoffzufuhr bis zur berechneten minimalen Brennstoffzufuhr reduziert werden.

Besonders vorteilhaft ist es jedoch, wenn beim Einsatz eines Hauptbrenners sowie eines Nebenbrenners eine optimale Aufteilung des Brennstoffs berechnet wird. Hierzu kann iterativ ein Abgleich zwischen den berechneten Werten für den Anteil an Stickoxiden und Kohlenmonoxid und den Zielwerten bei Veränderung der Aufteilung des Brennstoffs sowie einer Verkleinerung der Brennstoffmenge bis zur Erzielung einer möglichst geringen Differenz zwischen dem berechneten Anteil für die Schadstoffe und den Zielwerten vorgenommen werden.

Dieses Verfahren eignet sich in besonders vorteilhafter Weise, wenn es sich bei dem Nebenbrenner um einen sogenannten Pilotbrenner handelt.

Bei diesem Verfahren zur Bestimmung einer vorteilhaften Aufteilung des Brennstoffes ist es dabei vorteilhaft, wenn berücksichtigt wird, bei welchem Schadstoff die Differenz zwischen dem tatsächlich gemessenen Wert bzw. dem theoretisch berechneten Anteil und dem Zielwert größer ist.

Wenn im ersten Fall die Differenz zwischen dem Anteil an Kohlendioxid und dem zugehörigen Zielwert größer ist als die Differenz zwischen dem Anteil an Stickoxiden und dem zugehörigen Zielwert, so ist es vorteilhaft, wenn die Aufteilung des Brennstoffs dahingehend geändert wird, dass der Anteil für den Hauptbrenner erhöht und der Anteil für den Nebenbrenner reduziert wird.

Umgekehrt ist es im zweiten Fall vorteilhaft, wenn die Differenz zwischen dem Anteil an Stickoxiden und dem zugehörigen Zielwert größer ist als die Differenz zwischen dem Anteil an Kohlendioxid und dem zugehörigen Zielwert, so ist es vorteilhaft, wenn die Aufteilung des Brennstoffs dahingehend geändert wird, dass der Anteil für den Nebenbrenner erhöht und der Anteil für den Hauptbrenner reduziert wird.

Wird nach Berechnung einer optimalen Aufteilung der Brennstoffmenge auf den Hauptbrenner und den Nebenbrenner eine Unterschreitung beider Zielwerte berechnet bzw. nach Einstellung entsprechender Brennstoffmenge aufgrund der Messung der Schadstoffe festgestellt, so kann im Folgenden die Brennstoffzufuhr weiter reduziert werden.

Eine weitere Verbesserung des Verfahrens, insbesondere zur Verkleinerung von notwendigen Toleranzen, wird erreicht, wenn eine Zuluft-Messeinrichtung vorhanden ist, mittels der zumindest eine Eigenschaft der Zuluft bestimmt werden kann. Besonders vorteilhaft ist es hierbei, wenn im Berechnungsmodell die Temperatur sowie die Luftfeuchte der Zuluft bekannt ist. Entsprechend können diese Werte bei der Berechnung der minimalen Brennstoffmenge sowie der optimalen Aufteilung des Brennstoffs berücksichtigt werden.

Grundsätzlich ist es zunächst mal hinreichend, wenn mit den bekannten Berechnungsgrundlagen (z.B. Verbrennungscharakteristik, Eigenschaften der Verbrennungseinrichtung, Art des Brennstoffs) das Berechnungsmodell erstellt wird, wobei der gemessene Ist-Anteil an Schadstoffen die Variable zu Berechnung darstellt.

Aufgrund der Komplexität eines Verbrennungsprozesses und der möglichen Änderung der Verbrennungscharakteristik, beispielsweise aufgrund unterschiedlicher lokaler Umgebungsbedingungen, ist es weiterhin vorteilhaft, wenn eine Anpassung des Berechnungsmodells möglich ist. Hierzu ist es vorteilhaft, wenn laufend die Berechnungsparameter zusammen möglichst vielen vorhandenen Zustandsdaten gespeichert werden. Zu den Zustandsdaten gehören die Ist-Zustände der Verbrennungseinrichtung bzw. Gasturbine (Temperaturdaten, Vibrationsdaten, usw.), die Art und/oder Qualität des Brennstoffs, die Temperatur und/oder Luftfeuchte der Zuluft, der Ist-Anteil an Stickoxiden und/oder Kohlenmonoxid in der Abluft. Unter Berücksichtigung der gespeicherten Daten kann regelmäßig oder kontinuierlich eine Anpassung des Berechnungsmodells vorgenommen werden. Dabei können in besonders vorteilhafte Weise die Methoden des sogenannten Self-Learning eingesetzt werden.

Generell ist dieses Verfahren nicht auf einer Brennstoffart beschränkt. Auch kann vorgesehen sein, dass bei Vorhandensein von Hauptbrenner und Nebenbrenner verschiedene Brennstoffe eingesetzt werden. Grundsätzlich kann das Verfahren vorteilhaft eingesetzt werden, wenn der Brennstoff gasförmig ist.

In den nachfolgenden Figuren wird schematisch eine Verbrennungseinrichtung und ein Zeitablauf skizziert. Es zeigen:
- Fig. 1: eine schematische Darstellung einer erfindungsgemäßen Verbrennungseinrichtung;
- Fig. 2: eine schematische Darstellung eines möglichen Verlaufs von Parameter über die Zeit bei Anwendung des erfindungsgemäßen Verfahrens.

In der Figur eins wird schematisch eine erfindungsgemäße Verbrennungseinrichtung 01 skizziert. Diese umfasst zunächst einmal die Brennkammer 02 mit den daran angeordneten Hauptbrenner 03 sowie dem Nebenbrenner 04. Den Brennern 03,04 kann Brennstoff 23 sowie Zuluft 21 zugeführt werden. Abluft 25, d. h. Rauchgas, tritt aus der Brennkammer 02 aus.

Zur Steuerung des Verfahrens ist eine Steuerungseinrichtung 11 vorhanden, in der ein Berechnungsmodell 12 hinterlegt ist und das in diesem Ausführungsbeispiel einen Datenspeicher 13 umfasst. Der Steuerungseinrichtung 11 werden verschiedene Kenngrößen übermittelt. Zum einen wird der maximale Anteil an Stickoxiden 16 und der maximale Anteil an Kohlenmonoxid 17 fest vorgegeben. Hierbei kann es sich um den jeweils zulässigen Grenzwert oder um den Zielwert handeln. Im ersten Fall kann der Zielwert von der Steuerungseinrichtung berechnet werden. Gleichfalls ist es möglich sowohl den zulässigen Grenzwert als auch den jeweiligen Zielwert als Vorgabe der Steuerungseinrichtung 11 zu übermitteln.

Weiterhin ist es erforderlich, dass im Berechnungsmodell die Art bzw. die Qualität 24 des Brennstoffes 23 bekannt ist. Hierzu ist beispielhaft vorgesehen, dass dieser 24 laufend erfasst und an die Steuerungseinrichtung 11 übermittelt wird. Weiterhin ist in diesem Ausführungsbeispiel vorgesehen, dass die Temperatur und die Luftfeuchtigkeit 22 der Zuluft 21 gemessen und an die Steuerungseinrichtung 11 übermittelt wird.

Weiterhin wesentlich für das erfindungsgemäße Verfahren ist es, dass der Ist-Anteil an Stickoxide 26 und/oder der Ist-Anteil an Kohlenmonoxid 27 in der Abluft 25 laufend gemessen und an die Steuerungseinrichtung 11 übermittelt wird.

Das erfindungsgemäße Verfahren wird ausgelöst durch ein Signal zum Anfahren einer minimalen Leistung, wozu der Steuerungseinrichtung 11 die jeweils erforderliche Soll-Leistung 15 übermittelt wird.

Bei Durchführung des Verfahrens in der Steuerungseinrichtung 11 auf Grundlage des dort hinterlegten Berechnungsmodells 12 wird die minimale Brennstoffzufuhr und hierbei die optimale Aufteilung auf den Hauptbrenner 03 sowie den Nebenbrenner 04 berechnet. Auf Grundlage des Berechnungsergebnisses wird von der Steuerungseinrichtung 11 ein entsprechend zugehöriges Hauptventil 05 zur Steuerung des Brennstoffflusses zum Hauptbrenner 03 sowie ein entsprechend zugehöriges Nebenventil 06 zur Steuerung des Brennstoffflusses zum Nebenbrenner 04 angesteuert.

In der Figur 2 wird beispielhaft ein möglicher Verfahrensablauf mit verschiedenen Kenngrößen über die Zeit dargestellt. Ausgehend von einer normalen Leistung der Verbrennungseinrichtung erfolgte zum Zeitpunkt T1 das Signal eine minimale Leistung Pₛₒₗₗ anzufahren. Nunmehr wird in der Steuerungseinrichtung 11 anhand des Berechnungsmodells 12 eine minimale Leistung bzw. minimale Brennstoffzufuhr berechnet, bei der die vorgegebenen Grenzwerte für den Anteil an Stickoxiden und den Anteil an Kohlenmonoxid eingehalten wird (d. h. zumindest ein Zielwert erreicht wird). Dabei ist in der Steuerungseinrichtung der Zielwert NOxₘₐₓ vorgegeben. Entsprechend der Berechnung wird nunmehr die Brennstoffzufuhr und somit die Leistung Pᵢₛₜ reduziert. Mit der Reduktion der Leistung geht in aller Regel ein Anstieg des Anteils an Schadstoffen, d. h. hier dem Anteil an Stickoxiden NOxᵢₛₜ sowie dem Anteil an Kohlenmonoxid (hier nicht dargestellt) einher - siehe Zeitpunkt T2.

Nun kann es beispielsweise sein, dass der Zielwert für Kohlenmonoxid in der Berechnung bereits erreicht ist, hingegen noch eine größere Differenz zwischen dem Zielwert für Stickoxide und dem gemessenen Wert NOxᵢₛₜ vorhanden ist. Dies führt zum vorteilhaften Verfahren, die Brennstoffaufteilung zu ändern, sodass sich auch zwischen dem Zielwert für Kohlenmonoxid und dem berechneten Wert eine Differenz ergibt, wobei hiermit eine Reduktion der Differenz zwischen dem Zielwert für Stickoxide und dem gemessenen Wert NOxᵢₛₜ einhergeht - siehe Zeitpunkt T3. Dabei kann eine erneute Reduktion der Brennstoffmenge vorgenommen werden bis die Zielwerte NOxₘₐₓ entsprechend der Berechnung bzw. der jeweiligen Messung im Wesentlichen erreicht werden - siehe Zeitpunkt T4.

Nun kann es sein, dass eine Stabilisierung des Prozesses eintritt bei der sich der Anteil an Schadstoffen über den Lauf der Zeit reduziert - siehe Zeitpunkt T5. Aufgrund der laufenden Überwachung zumindest eines Schadstoffes ist es möglich bei sich ergebende Differenz eine neue Berechnung auszulösen, sodass eine erneute Absenkung der Brennstoffzufuhr und somit der Leistung Pᵢₛₜ möglich wird - siehe Zeitpunkt T6.

## Patentansprüche

1. Verfahren zur Steuerung eines Verbrennungsprozesses in einer Verbrennungseinrichtung (01), insbesondere einer Gasturbine, umfassend eine Brennkammer (02), in der Brennstoff (23) mit Zuluft (21) verbrannt werden kann, und zumindest einen Brenner, welcher den Brennstoff (23) und/oder die Zuluft (21) in die Brennkammer (02) fördern kann, und eine Steuerungseinrichtung (11), in der ein Berechnungsmodell (12) des Verbrennungsprozesses hinterlegt ist, und eine Abluft-Messeinrichtung, welche den Ist-Anteil (26) an Stickoxiden erfassen kann; mit den Schritten:
- Festsetzung eines zulässigen Grenzwertes für den Anteil an Stickoxiden (16) und Ermittlung eines Zielwertes als Grenzwert abzüglich einer Toleranz;
- Festsetzung eines zulässigen Grenzwertes (17) für den Anteil an Kohlenmonoxid und Ermittlung eines Zielwertes als Grenzwert abzüglich einer Toleranz;
- laufende Erfassung des Ist-Anteils (26) an Stickoxiden in der Abluft (25);
- Erfassung eines Signals zur Einstellung einer minimalen Leistung;
- Berechnung einer minimalen Brennstoffzufuhr (23) unter Verwendung des Berechnungsmodells (12), bei welcher (23) der zu erwartende Anteil an Kohlenmonoxid den Zielwert erreicht;
- bei laufender Überwachung des Ist-Anteils (26) an Stickoxiden in der Abluft (25), Reduzierung der Brennstoffzufuhr (23) bis zur berechneten minimalen Brennstoffzufuhr (23) respektive bis zur Erreichung des Zielwertes für Stickoxide.

2. Verfahren zur Steuerung eines Verbrennungsprozesses in einer Verbrennungseinrichtung (01), insbesondere einer Gasturbine, umfassend eine Brennkammer (02), in der Brennstoff (23) mit Zuluft (21) verbrannt werden kann, und zumindest einen Brenner, welcher den Brennstoff (23) und/oder die Zuluft (21) in die Brennkammer (02) fördern kann, und eine Steuerungseinrichtung (11), in der ein Berechnungsmodell (12) des Verbrennungsprozesses hinterlegt ist, und eine Abluft-Messeinrichtung, welche den Ist-Anteil (27) an Kohlenmonoxid erfassen kann; mit den Schritten:
- Festsetzung eines zulässigen Grenzwertes (16) für den Anteil an Stickoxiden und Ermittlung eines Zielwertes als Grenzwert abzüglich einer Toleranz;
- Festsetzung eines zulässigen Grenzwertes (17) für den Anteil an Kohlenmonoxid und Ermittlung eines Zielwertes als Grenzwert abzüglich einer Toleranz;
- laufende Erfassung des Ist-Anteils (27) an Kohlenmonoxid in der Abluft (25);
- Erfassung eines Signals zur Einstellung einer minimalen Leistung;
- Berechnung einer minimalen Brennstoffzufuhr (23) unter Verwendung des Berechnungsmodells (12), bei welcher (23) der zu erwartende Anteil an Stickoxiden den Zielwert erreicht;
- bei laufender Überwachung des Ist-Anteils (27) an Kohlenmonoxid in der Abluft (25), Reduzierung der Brennstoffzufuhr (23) bis zur berechneten minimalen Brennstoffzufuhr (23) respektive bis zur Erreichung des Zielwertes für Kohlenmonoxid.

3. Verfahren zur Steuerung eines Verbrennungsprozesses in einer Verbrennungseinrichtung (01), insbesondere einer Gasturbine, umfassend eine Brennkammer (02), in der Brennstoff (23) mit Zuluft (21) verbrannt werden kann, und zumindest einen Brenner, welcher den Brennstoff (23) und/oder die Zuluft (21) in die Brennkammer (02) fördern kann, und eine Steuerungseinrichtung (11), in der ein Berechnungsmodell (12) des Verbrennungsprozesses hinterlegt ist, und eine Abluft-Messeinrichtung, welche den Ist-Anteil (26) an Stickoxiden und den Ist-Anteil (27) an Kohlenmonoxid erfassen kann; mit den Schritten:
- Festsetzung eines zulässigen Grenzwertes (16) für den Anteil an Stickoxiden und Ermittlung eines Zielwertes als Grenzwert abzüglich einer Toleranz;
- Festsetzung eines zulässigen Grenzwertes (17) für den Anteil an Kohlenmonoxid und Ermittlung eines Zielwertes als Grenzwert abzüglich einer Toleranz;
- laufende Erfassung des Ist-Anteils (26) an Stickoxiden und des Ist-Anteils (27) an Kohlenmonoxid in der Abluft (25) ;
- Erfassung eines Signals zur Einstellung einer minimalen Leistung;
- Berechnung einer minimalen gesamten Brennstoffzufuhr (23) unter Verwendung des Berechnungsmodells (12), bei welcher (23) der zu erwartende Anteil an Kohlenmonoxid und der zu erwartende Anteil an Stickoxiden jeweils den Zielwert erreichen;
- bei laufender Überwachung des Ist-Anteils (26) an Stickoxiden und des Ist-Anteils (27) an Kohlenmonoxid in der Abluft (25), Reduzierung der Brennstoffzufuhr (23) bis zur berechneten minimalen Brennstoffzufuhr (23) respektive bis zur Erreichung des jeweiligen Zielwertes für Stickoxide respektive Kohlenmonoxid.

4. Verfahren nach einem der Ansprüche 1 bis 3, wobei die Berechnung wiederkehrend durchgeführt wird, wobei bei Feststellung einer Überschreitung einer der Grenzwerte die Brennstoffzufuhr (23) angehoben wird und bei Feststellung einer Unterschreitung beider Zielwerte abzüglich einer jeweiligen Prozesstoleranz die Brennstoffzufuhr (23) weiter reduziert wird.

5. Verfahren nach Anspruch 4,
wobei die Berechnung in regelmäßigen Intervallen durchgeführt wird; oder
wobei die Berechnung durchgeführt wird, sobald eine vorgegebene Differenz zwischen dem gemessenen Ist-Anteil (26, 27) des Schadstoffs in der Abluft (25) und dem hierzu gegebenen Zielwert überschritten wird.

6. Verfahren nach einem der Ansprüche 1 bis 5, wobei die Verbrennungseinrichtung (01) zumindest einen Hauptbrenner (03) und zumindest einen Nebenbrenner (04) umfasst, welche jeweils Brennstoff (23) und/oder Zuluft (21) in die Brennkammer (02) fördern können; mit den Schritten:
- bei Berechnung der minimalen Brennstoffzufuhr (23) Bestimmung einer Aufteilung des Brennstoffs (23) auf den Hauptbrenner (03) und den Nebenbrenner (04), bei welcher (23) der zu erwartende Anteil an Kohlenmonoxid respektive der zu erwartende Anteil an Stickoxiden den Zielwert erreicht;
- Reduzierung der Brennstoffzufuhr (23) unter Berücksichtigung der zuvor berechneten Aufteilung des Brennstoffs (23) auf den Hauptbrenner (03) und den Nebenbrenner (04).

7. Verfahren nach Anspruch 6,
wobei der Nebenbrenner (04) ein Pilotbrenner ist.

8. Verfahren nach Anspruch 6 oder 7,
wobei bei einer größeren Differenz zwischen dem Zielwert und dem berechneten bzw. gemessenen Ist-Anteil (27) für Kohlendioxid und einer kleineren Differenz zwischen dem Zielwert und dem berechneten bzw. gemessenen Ist-Anteil (26) für Stickoxide die Aufteilung des Brennstoffs (23) mit einem höheren Anteil für den Hauptbrenner (03) und einem geringeren Anteil für den Nebenbrenner (04) geändert wird;
wobei im Folgenden bei Feststellung einer Unterschreitung beider Zielwerte die Brennstoffzufuhr (23) weiter reduziert wird.

9. Verfahren nach einem der Ansprüche 6 bis 8,
wobei bei einer größeren Differenz zwischen dem Zielwert und dem berechneten bzw. gemessenen Ist-Anteil (26) für Stickoxide und einer kleineren Differenz zwischen dem Zielwert und dem berechneten bzw. gemessenen Ist-Anteil (27) für Kohlendioxid die Aufteilung des Brennstoffs (23) mit einem höheren Anteil für den Nebenbrenner (04) und einem geringeren Anteil für den Hauptbrenner (03) geändert wird;
wobei im Folgenden bei Feststellung einer Unterschreitung beider Zielwerte die Brennstoffzufuhr (23) weiter reduziert wird.

10. Verfahren nach einem der Ansprüche 1 bis 9,
wobei eine Zuluft-Messeinrichtung zumindest eine Eigenschaft der Zuluft (21), insbesondere die Temperatur und/oder die Luftfeuchte (22), bestimmen kann, wobei die Eigenschaft in der Steuerungseinrichtung (11) bei der Berechnung der Brennstoffzufuhr (23) und/oder der Aufteilung des Brennstoffs (23) berücksichtigt wird.

11. Verfahren nach einem der Ansprüche 1 bis 10,
wobei die Berechnungsparameter und vorhandene Zustandsdaten, insbesondere Ist-Zustände der Verbrennungseinrichtung (01) und/oder die Art und/oder Qualität (24) des Brennstoffs (23) und/oder die Temperatur und/oder Luftfeuchte (22) der Zuluft (21) und/oder der Ist-Anteil (26, 27) an Stickoxiden und/oder Kohlenmonoxid in der Abluft (25), laufend gespeichert werden und anhand der gespeicherten Daten eine regelmäßige oder kontinuierliche Anpassung des Berechnungsmodells, insbesondere mittels Methoden des sogenannten Self-Learning, vorgenommen wird.

12. Verfahren nach einem der Ansprüche 1 bis 11,
wobei der Brennstoff (23) gasförmig ist.

## Claims

1. Method for controlling a combustion process in a combustion device (01), in particular a gas turbine, comprising a combustion chamber (02), in which fuel (23) can be burnt with supply air (21), and at least one burner, which can deliver the fuel (23) and/or the supply air (21) into the combustion chamber (02), and a control device (11), in which a calculation model (12) of the combustion process is stored, and an exhaust air measurement device, which can detect the actual proportion (26) of nitrogen oxides; having the following steps:
- setting a permissible limit value for the proportion of nitrogen oxides (16) and determining a target value as a limit value minus a tolerance;
- setting a permissible limit value (17) for the proportion of carbon monoxide and determining a target value as a limit value minus a tolerance;
- continuously recording the actual proportion (26) of nitrogen oxides in the exhaust air (25);
- acquiring a signal for setting a minimum power;
- calculating a minimum fuel supply (23), using the calculation model (12), at which (23) the expected proportion of carbon monoxide reaches the target value;
- while continuously monitoring the actual proportion (26) of nitrogen oxides in the exhaust air (25), reducing the fuel supply (23) as far as the calculated minimum fuel supply (23) or until the target value for nitrogen oxides is reached.

2. Method for controlling a combustion process in a combustion device (01), in particular a gas turbine, comprising a combustion chamber (02), in which fuel (23) can be burnt with supply air (21), and at least one burner, which can deliver the fuel (23) and/or the supply air (21) into the combustion chamber (02), and a control device (11), in which a calculation model (12) of the combustion process is stored, and an exhaust air measurement device, which can detect the actual proportion (27) of carbon monoxide; having the following steps:
- setting a permissible limit value (16) for the proportion of nitrogen oxides and determining a target value as a limit value minus a tolerance;
- setting a permissible limit value (17) for the proportion of carbon monoxide and determining a target value as a limit value minus a tolerance;
- continuously detecting the actual proportion (27) of carbon monoxide in the exhaust air (25);
- acquiring a signal for setting a minimum power;
- calculating a minimum fuel supply (23), using the calculation model (12), at which (23) the expected proportion of nitrogen oxides reaches the target value;
- while continuously monitoring the actual proportion (27) of carbon monoxide in the exhaust air (25), reducing the fuel supply (23) as far as the calculated minimum fuel supply (23) or until the target value for carbon monoxide is reached.

3. Method for controlling a combustion process in a combustion device (01), in particular a gas turbine, comprising a combustion chamber (02), in which fuel (23) can be burnt with supply air (21), and at least one burner, which can deliver the fuel (23) and/or the supply air (21) into the combustion chamber (02), and a control device (11), in which a calculation model (12) of the combustion process is stored, and an exhaust air measurement device, which can detect the actual proportion (26) of nitrogen oxides and the actual proportion (27) of carbon monoxide; having the following steps:
- setting a permissible limit value (16) for the proportion of nitrogen oxides and determining a target value as a limit value minus a tolerance;
- setting a permissible limit value (17) for the proportion of carbon monoxide and determining a target value as a limit value minus a tolerance;
- continuously detecting the actual proportion (26) of nitrogen oxides and the actual proportion (27) of carbon monoxide in the exhaust air (25);
- acquiring a signal for setting a minimum power;
- calculating a minimum total fuel supply (23), using the calculation model (12), at which (23) the expected proportion of carbon monoxide and the expected proportion of nitrogen oxides, respectively, reach the target value;
- while continuously monitoring the actual proportion (26) of nitrogen oxides and the actual proportion (27) of carbon monoxide in the exhaust air (25), reducing the fuel supply (23) as far as the calculated minimum fuel supply (23) or until the respective target value for nitrogen oxides and carbon monoxide is reached.

4. Method according to any of Claims 1 to 3,
wherein the calculation is carried out repeatedly, wherein the fuel supply (23) is increased if exceeding of one of the limit values is detected, and the fuel supply (23) is further reduced if undershooting of both target values minus a respective process tolerance is detected.

5. Method according to Claim 4,
wherein the calculation is carried out at regular intervals; or
wherein the calculation is carried out as soon as a specified difference between the measured actual proportion (26, 27) of the pollutant in the exhaust air (25) and the target value given therefor is exceeded.

6. Method according to any of Claims 1 to 5,
wherein the combustion device (01) comprises at least one main burner (03) and at least one secondary burner (04), which can each deliver fuel (23) and/or supply air (21) into the combustion chamber (02); having the following steps:
- when calculating the minimum fuel supply (23), determining a distribution of the fuel (23) between the main burner (03) and the secondary burner (04) at which (23) the expected proportion of carbon monoxide and the expected proportion of nitrogen oxides, respectively, reach the target value;
- reducing the fuel supply (23), taking into account the previously calculated distribution of the fuel (23) between the main burner (03) and the secondary burner (04).

7. Method according to Claim 6,
wherein the secondary burner (04) is a pilot burner.

8. Method according to Claim 6 or 7,
wherein, if there is a relatively large difference between the target value and the calculated or measured actual proportion (27) of carbon dioxide and a relatively small difference between the target value and the calculated or measured actual proportion (26) of nitrogen oxides, the distribution of the fuel (23) is changed, with a higher proportion for the main burner (03) and a smaller proportion for the secondary burner (04);
wherein the fuel supply (23) is subsequently further reduced if undershooting of both target values is detected.

9. Method according to any of Claims 6 to 8,
wherein, if there is a relatively large difference between the target value and the calculated or measured actual proportion (26) of nitrogen oxides and a relatively small difference between the target value and the calculated or measured actual proportion (27) of carbon dioxide, the distribution of the fuel (23) is changed, with a higher proportion for the secondary burner (04) and a smaller proportion for the main burner (03);
wherein the fuel supply (23) is subsequently further reduced if undershooting of both target values is detected.

10. Method according to any of Claims 1 to 9,
wherein a supply air measurement device can determine at least one property of the supply air (21), in particular the temperature and/or the air humidity (22), wherein the property is taken into account in the control device (11) when calculating the fuel supply (23) and/or the distribution of the fuel (23).

11. Method according to any of Claims 1 to 10,
wherein the calculation parameters and available state data, in particular actual states of the combustion device (01) and/or the type and/or quality (24) of the fuel (23) and/or the temperature and/or air humidity (22) of the supply air (21) and/or the actual proportion (26, 27) of nitrogen oxides and/or carbon monoxide in the exhaust air (25), are/is continuously stored, and regular or continuous adaptation of the calculation model is carried out on the basis of the stored data, in particular by means of methods of "self-learning".

12. Method according to any of Claims 1 to 11,
wherein the fuel (23) is gaseous.

## Revendications

1. Procédé de commande d'une opération de combustion dans un dispositif (01) de combustion, en particulier d'une turbine à gaz, comprenant une chambre (02) de combustion, dans laquelle du combustible (23) peut être brûlé avec de l'air (21) d'apport, et au moins un brûleur, qui peut transporter le combustible (23) et/ou l'air (21) d'apport dans la chambre (02) de combustion, et un dispositif (11) de commande, dans lequel est mis en mémoire un modèle (12) de calcul de l'opération de combustion, et un dispositif de mesure de l'air évacué, qui permet de détecter la proportion (26) réelle d'oxydes d'azote ; comprenant les stades :
- fixation d'une valeur limite admissible de la proportion d'oxydes (16) d'azote et détermination d'une valeur cible comme valeur limite déduction faite d'une tolérance ;
- fixation d'une valeur (17) limite admissible de la proportion de monoxyde de carbone et détermination d'une valeur cible comme valeur limite déduction faite d'une tolérance ;
- détection en continu de la proportion (26) réelle d'oxydes d'azote dans l'air (25) évacué ;
- détection d'un signal pour le réglage d'une puissance minimum ;
- calcul d'un apport (23) minimum de combustible en utilisant le modèle (12) de calcul, pour lequel (23) la proportion à laquelle il faut s'attendre de monoxyde de carbone atteint la valeur cible ;
- lors du contrôle continu de la proportion (26) réelle d'oxydes d'azote dans l'air (25) évacué, réduction de l'apport (23) de combustible jusqu'à l'apport (23) de combustible minimum calculé respectivement jusqu'à ce que la valeur cible des oxydes d'azote soit atteinte.

2. Procédé de commande d'une opération de combustion dans un dispositif (01) de combustion, en particulier d'une turbine à gaz, comprenant une chambre (02) de combustion, dans laquelle du combustible (23) peut être brûlé avec de l'air (21) d'apport, et au moins un brûleur, qui peut transporter le combustible (23) et/ou l'air (21) d'apport dans la chambre (02) de combustion, et un dispositif (11) de commande, dans lequel est mis en mémoire un modèle (12) de calcul de l'opération de combustion, et un dispositif de mesure de l'air évacué, qui permet de détecter la proportion (27) réelle de monoxyde de carbone ; comprenant les stades :
- fixation d'une valeur (16) limite admissible de la proportion d'oxydes d'azote et détermination d'une valeur cible comme valeur limite déduction faite d'une tolérance ;
- fixation d'une valeur (17) limite admissible de la proportion de monoxyde de carbone et détermination d'une valeur cible comme valeur limite déduction faite d'une tolérance ;
- détection en continu de la proportion (27) réelle de monoxyde de carbone dans l'air (25) évacué ;
- détection d'un signal pour le réglage d'une puissance minimum ;
- calcul d'un apport (23) minimum de combustible en utilisant le modèle (12) de calcul, pour lequel (23) la proportion à laquelle on s'attend d'oxydes d'azote atteint la valeur cible ;
- lors du contrôle en continu de la proportion (27) réelle de monoxyde de carbone dans l'air (25) évacué, réduction de l'apport (23) de combustible jusqu'à l'apport (23) de combustible minimum calculé respectivement jusqu'à ce que la valeur cible du monoxyde de carbone soit atteinte.

3. Procédé de commande d'une opération de combustion dans un dispositif (01) de combustion, en particulier d'une turbine à gaz, comprenant une chambre (02) de combustion, dans laquelle du combustible (23) peut être brûlé avec de l'air (21) d'apport, et au moins un brûleur, qui peut transporter le combustible (23) et/ou l'air (21) d'apport dans la chambre (02) de combustion, et un dispositif (11) de commande, dans lequel est mis en mémoire un modèle (12) de calcul de l'opération de combustion et un dispositif de mesure de l'air évacué, qui permet de détecter la proportion (26) réelle d'oxydes d'azote et la proportion (27) réelle de monoxyde de carbone ; comprenant les stades :
- fixation d'une valeur (16) limite admissible de la proportion d'oxydes d'azote et détermination d'une valeur cible comme valeur limite déduction faite d'une tolérance ;
- fixation d'une valeur (17) limite admissible de la proportion de monoxyde de carbone et détermination d'une valeur cible comme valeur limite déduction faite d'une tolérance ;
- détection en continu de la proportion (26) réelle de d'oxydes d'azote et de la proportion (27) réelle de monoxyde de carbone dans l'air (25) évacué ;
- détection d'un signal pour le réglage d'une puissance minimum ;
- calcul d'un apport (23) total minimum de combustible en utilisant le modèle (12) de calcul, pour lequel (23) la proportion à laquelle on s'attend de monoxyde de carbone et la proportion à laquelle on s'attend d'oxydes d'azote atteignent respectivement la valeur cible ;
- lors du contrôle continu de la proportion (26) réelle d'oxydes d'azote et de la proportion (27) réelle de monoxyde de carbone dans l'air (25) évacué, réduction de l'apport (23) de combustible jusqu'à l'apport (23) de combustible minimum calculé respectivement jusqu'à ce que la valeur cible respective des oxydes d'azote et du monoxyde de carbone soit atteinte.

4. Procédé suivant l'une des revendications 1 à 3,
dans lequel on effectue le calcul de manière récurrente, dans lequel, lorsque l'on constate que l'on passe au-dessus de l'une des valeurs limite, on augmente l'apport (23) de combustible et lorsque l'on constate que l'on passe en-dessous des deux valeurs cibles déduction faite d'une tolérance opératoire respective, on réduit davantage l'apport (23) de combustible.

5. Procédé suivant la revendication 4,
dans lequel on effectue le calcul à intervalles réguliers ; ou
dans lequel on effectue le calcul dès qu'une différence donnée à l'avance entre la proportion (26, 27) réelle mesurée de la pollution dans l'air (25) évacuée et la valeur cible données à cet effet est dépassée.

6. Procédé suivant l'une des revendications 1 à 5,
dans lequel le dispositif (01) de combustion comprend au moins un brûleur (03) principal et au moins un brûleur (04) secondaire, qui peuvent transporter respectivement du combustible (23) et/ou de l'air (21) d'apport dans la chambre (02) de combustion ; comprenant les stades :
- lors du calcul de l'apport (23) minimum de combustible, détermination d'une répartition du combustible (23) entre le brûleur (03) principal et le brûleur (04) auxiliaire, pour laquelle (23) la proportion à laquelle on s'attend de monoxyde de carbone respectivement la proportion à laquelle on s'attend d'oxydes d'azote atteint la valeur cible ;
- réduction de l'apport (23) de combustible en tenant compte de la répartition calculée auparavant du combustible (23) entre le brûleur (03) principal et le brûleur (04) auxiliaire.

7. Procédé suivant la revendication 6,
dans lequel le brûleur (04) auxiliaire est un brûleur pilote.

8. Procédé suivant la revendication 6 ou 7,
dans lequel, s'il y a une différence plus grande entre la valeur cible et la proportion (27) réelle calculée ou mesurée du dioxyde de carbone et une différence plus petite entre la valeur cible et la proportion (26) réelle calculée ou mesurée des oxydes d'azote, on modifie la répartition du combustible (23) avec une proportion plus grande pour le brûleur (03) principal et une proportion plus petite pour le brûleur (04) auxiliaire ;
dans lequel ensuite, à la constatation que l'on passe en-dessous des deux valeurs cibles, on réduit davantage l'apport (23) de combustible.

9. Procédé suivant l'une des revendications 6 à 8,
dans lequel, s'il y a une différence plus grande entre la valeur cible et la proportion (26) réelle calculée ou mesurée d'oxydes d'azote et une différence plus petite entre la valeur cible et le proportion (27) réelle calculée ou mesurée du dioxyde de carbone, on modifie la répartition du combustible (23) avec une proportion plus grande pour le brûleur (04) auxiliaire et une proportion plus petite pour le brûleur (03) principal ;
dans lequel ensuite, à la constatation que l'on passe en-dessous des deux valeurs cibles, on réduit davantage l'apport (23) de combustible.

10. Procédé suivant l'une des revendications 1 à 9,
dans lequel un dispositif de mesure de l'air d'apport peut déterminer au moins une propriété de l'air (21) d'apport, en particulier la température et/ou l'humidité (22) de l'air, dans lequel la propriété est prise en compte dans le dispositif (11) de commande, lors du calcul de l'apport (23) de combustible et/ou de la répartition du combustible (23).

11. Procédé suivant l'une des revendications 1 à 10,
dans lequel on met en mémoire en continu les paramètres de calcul et les données d'états présentes, en particulier des états réels du dispositif (01) de combustion et/ou la nature et/ou la qualité (24) du combustible (23) et/ou la température et/ou l'humidité (22) de l'air (21) d'apport et/ou la proportion (26, 27) réelle d'oxydes d'azote et/ou de monoxyde de carbone dans l'air (25) évacué et, à l'aide des données mises en mémoire, on effectue une adaptation régulière ou continue du modèle de calcul, en particulier au moyen de méthodes de ce que l'on appelle l'autoapprentissage.

12. Procédé suivant l'une des revendications 1 à 11,
dans lequel le combustible (23) est gazeux.
